# FASCICULE DE BREVET EUROPEEN

(11) **EP 0 695 592 B1**
(45) Date de publication et mention de la délivrance du brevet: **12.12.2001**
(21) Numéro de dépôt: 95401575.6
(22) Date de dépôt: 29.06.1995
(51) Int. Cl.: B21D 26/14

(54) **Méthode et dispositif pour fabriquer un tube métallique ondulé**
Verfahren und Vorrichtung zum Herstellen eines metallischen Wellrohres
Method and apparatus for making a metallic ondulated tube

(30) Priorité: 02.08.1994 FR 9409680
(43) Date de publication de la demande: 07.02.1996
(73) Titulaire: INSTITUT FRANCAIS DU PETROLE, 92500 Rueil Malmaison (FR)
(72) Inventeur: Grosjean, François, F-78000 Versailles (FR); Huvey, Michel, F-78380 Bougival (FR)

(56) Documents cités:
- US-A- 3 372 564

## Description

La présente invention concerne une méthode et les moyens de mise en oeuvre de la méthode pour fabriquer par magnétoformage des éléments de tubes à parois ondulées à partir de tubes métalliques dont les génératrices sont sensiblement rectilignes et parallèles à l'axe longitudinal. Préférentiellement, les tubes métalliques de base sont cylindriques.

Dans l'industrie, on a souvent besoin d'utiliser des conduites étanches aux fluides et/ou aux gaz tout en ayant une certaine flexibilité. On peut dans certains cas résoudre le problème d'étanchéité en utilisant des tubes en matière souple, par exemple en plastique, en élastomère ou équivalent, mais très souvent ces matériaux présentent une certaine perméabilité aux gaz qui peut ne pas être acceptable. On peut également utiliser des tronçons de tube métallique rigide liés entre eux par des joints souples. La difficulté d'étanchéité est alors reportée sur les joints de la liaison.

On peut utiliser des tubes métalliques ondulés fabriqués à partir de bandes de métal formées par des galets, spiralées sur un mandrin et soudées en continu afin de former un tube étanche présentant des ondulations, donc une souplesse accrue par la forme des ondulations. Ainsi, si le cordon de soudure reste étanche, on a résolu le problème pour fabriquer un tube métallique, donc parfaitement étanche notamment aux gaz, et flexible grâce à la forme plus ou moins ondulée des génératrices. Mais cette fabrication est lente et nécessite une installation de fabrication assez lourde et la soudure est une solution technique de mise en oeuvre et de contrôle délicats. De plus, la résistance en fatigue de flexion est souvent diminuée du fait de la soudure et ce type de fabrication ne donne de bons résultats que pour certains types de métaux.

On peut également former par des galets un tube cylindrique enfilé sur un mandrin de forme extérieure ondulée. Mais cette déformation à froid présente notamment l'inconvénient d'être assez lente et également de mettre en oeuvre d'assez grosses machines, en particulier lorsque le tube a un diamètre de l'ordre d'une dizaine de centimètres ou plus. Cette fabrication est généralement limitée à des tronçons relativement courts.

La méthode de magnétoformage est déjà utilisée sur des pièces élémentaires pour effectuer des déformations ou des assemblages par sertissage, soudure, ou placage. Cette méthode peut se faire par compression du métal ou au contraire par expansion, suivant le degré de déformation. Mais aucune solution n'est apportée dans le cas du formage de la surface d'un tube métallique de plusieurs mètres de long.

L'art antérieur peut être illustré par le document US 3 845 667, qui décrit le formage d'un tube par électromagnétisme.

Le procédé de magnétoformage est bien connu et ne sera donc pas décrit ici. On rappelle qu'il consiste à envoyer une impulsion électrique de très courte durée dans une bobine électromagnétique disposée à proximité des parois de la pièce à former. La variation du champ électromagnétique produit par la bobine crée dans les parois du tube en métal conducteur un courant induit qui, par interaction avec le courant circulant dans la bobine (Loi de Laplace) exerce sur les parois du tube des forces équivalentes à une pression électromagnétique, ladite pression déformant le tube en plaquant les parois sur une matrice de forme.

Ainsi, la présente invention concerne une méthode de formage d'un tube métallique par électromagnétisme. La méthode comporte les étapes suivantes :
- on place une portion de longueur d'un tube métallique entre des moyens de création d'un champ magnétique et des moyens de formage, les moyens de formage étant à l'intérieur de ladite portion de tube, lesdits moyens de création d'un champ magnétique entourant la surface extérieure du tube,
- on active électriquement les moyens de création d'un champ magnétique pour créer une énergie de déformation de ladite portion qui plaque les parois dudit tube sur lesdits moyens de formage,
- on déplace longitudinalement lesdits moyens de création d'un champ magnétique et lesdits moyens de formage pour les placer sur une autre portion de longueur du tube non déformée.

Le tube est déformé selon une gorge ou un bossage en forme d'hélice autour de l'axe du tube et les moyens de formage sont déplacés longitudinalement relativement au tube par une rotation desdits moyens de formage autour de l'axe du tube.

Une première activation des moyens de création d'un champ magnétique peut déformer partiellement le tube sur une portion de circonférence du tube par rapport à la déformation finale désirée, et après avoir déplacé les moyens de formage par une rotation, une deuxième activation peut terminer la déformation sur au moins une partie de ladite portion partiellement déformée.

Le tube métallique peut comporter au moins un tube en matériau non déformable par magnétoformage et un tube adapté à être déformé par magnétoformage, ledit tube déformable par magnétoformage étant intercalé entre le tube non déformable par magnétoformage et les moyens de création d'un champ magnétique.

L'invention concerne également un dispositif de formage d'un tube métallique par électromagnétisme comportant des moyens de création d'un champ électromagnétique et des moyens de formage. Le tube est placé entre les moyens de création d'un champ électromagnétique et les moyens de formage, et le dispositif comporte des moyens de déplacement du tube relativement aux moyens de création d'un champ électromagnétique et aux moyens de formage longitudinalement selon l'axe du tube afin de déformer le tube pas à pas.

Les moyens de formage comportent un mandrin dont le diamètre extérieur est légèrement inférieur au diamètre intérieur dudit tube, et le mandrin comporte sur sa surface extérieure une gorge hélicoïdale.

Le dispositif, selon l'invention, comporte des moyens de déplacement du tube longitudinalement par rapport au mandrin comportant des moyens de rotation dudit mandrin par rapport au tube et les moyens de création d'un champ électromagnétique comportent des moyens de liaison avec le mandrin afin que leurs positions respectives restent fixes transversalement au tube.

La gorge peut avoir une profondeur nulle à son point de départ et peut s'approfondir sensiblement régulièrement sur une portion de longueur d'hélice inférieure à la longueur correspondante à environ un pas jusqu'à atteindre la profondeur correspondant à la forme constante de ladite gorge qui se continue en hélice.

Du côté de l'origine de la gorge, la surface cylindrique du mandrin peut avoir une longueur déterminée afin de centrer convenablement le tube sur le mandrin tout en ne bloquant pas le tube lorsqu'il est soumis à des déformations différentielles en axial résultantes des taux de déformations différents en radial.

L'extrémité du mandrin, côté origine de la gorge, peut être chanfreiné ou comporte un congé de fort rayon.

La présente invention sera mieux comprise et ses avantages apparaîtront plus nettement à la description qui suit d'exemples particuliers, nullement limitatifs, illustrés par les figures ci-annexées, parmi lesquelles :
- La figure 1 représente une demi-coupe d'un tube en cours de formage,
- La figure 2 montre une perspective du mandrin,
- La figure 3 montre un exemple schématique des dimensions d'une ondulation,
- La figure 4 montre une vue de dessus du mandrin,
- Les figures 5 et 6 montrent une coupe du mandrin suivant deux plans différents.

La figure 1 schématise une réalisation préférentielle du procédé et du dispositif selon l'invention. La référence 1 repère la bobine électromagnétique de forme sensiblement annulaire et placée autour d'un tube 2 dont la partie située à droite de la bobine n'est pas encore formée, alors que la partie du tube située à gauche de la bobine a été formée et comporte des ondulations 3. Des moyens de formage ou mandrin 4 sont placés à l'intérieur du tube. La forme du mandrin 4 dans la zone 5 sert de support et de matrice à la déformation du tube 2 lorsque la bobine 1 est activée par un courant électrique.

Il y a plusieurs difficultés à résoudre pour obtenir ainsi un tube ondulé de bonne qualité tout en résultant d'un procédé de fabrication économique :
- La déformation du métal dans le sens radial et circonférentiel doit se faire préférentiellement par raccourcissement du tube plutôt que par allongement du métal. En effet, si au cours du formage, le tube ne peut effectuer des déplacements longitudinaux pour suivre le pliage ondulé dont la trace est plus longue par rapport à la génératrice rectiligne de l'origine, le métal ne peut se former en ondulation qu'avec des allongements de la matière elle même. Ces allongements peuvent former des strictions importantes et parfois des fissures. Dans un tel cas de formage, les parois auront obligatoirement des zones d'épaisseur réduite qui diminueront la résistance mécanique du tube ondulé.
- Dans le cas de formage d'un tube ondulé, si on déforme les parois sur plusieurs ondulations en même temps, de part et d'autre d'un sommet de l'ondulation, il y a blocage du déplacement longitudinal de la matière du tube puisque de part et d'autre du sommet la matière subit des tensions opposées. La forme en creux entre deux sommets se fait par allongement de la matière puisque les deux sommets bloquent la matière entre eux, cela n'est pas le cas lorsqu'un creux comporte latéralement, sur au moins un côté, une partie cylindrique.

Aussi, la présente invention préconise une méthode et un dispositif pour éviter ces inconvénients.

Dans le cas d'ondulations circulaires, il faut que la largeur de la bobine soit telle que l'électroformage ne se fasse à la première impulsion électrique que sur un seul creux de façon à ce que la matière qui forme le creux puisse au mieux provenir d'un déplacement du tube dans le sens d'un raccourcissement. Après cette première déformation, le mandrin et la bobine sont déplacés de la longueur d'un creux pour pouvoir former un deuxième creux à la suite du précédent. La déformation sur tout le tube se poursuit ainsi pas à pas. Dans le cas d'une ondulation circulaire, le mandrin doit être conçu de façon rétractable afin qu'il puisse être libéré des creux déjà formés.

Lorsque le formage se fait par expansion au lieu de compression, il est clair que les inconvénients sont comparables et donc que des solutions identiques peuvent être apportées. Dans ce cas, c'est la bobine qui est à l'intérieur du tube et le mandrin à l'extérieur. Il est plus simple dans cette dernière configuration de concevoir une matrice qui s'ouvre en au moins deux parties pour être dégagée du tube formé et être déplacée au droit d'une portion de tube non formé.

La présente invention est préférentiellement appliquée à des ondulations découlant d'une gorge ou d'un bossage non pas circulaire (c'est-à-dire en anneau autour du tube) mais hélicoïdale.

L'intérêt d'un tel préformage est double :
- Comme cela sera décrit plus loin, un mandrin intérieur ou extérieur au tube comportant la forme correspondante à l'ondulation en gorge hélicoïdale peut être déplacé relativement au tube par rotation autour de l'axe du mandrin. En effet, le système est comparable à une vis (mandrin) dans une pièce femelle correspondante (tube). Une rotation de la vis fait déplacer longitudinalement celle-ci par rapport à la pièce femelle. Le mandrin, qu'il soit extérieur ou intérieur au tube, n'a pas besoin d'être fortement rétractable ou démontable pour permettre des déformations du tube par activations successives de la bobine.

Les figures 2 et 4 illustrent un mandrin 6, vu en perspective sur la figure 2 et en vue de dessus sur la figure 4 selon la flèche 7 (figure 2). Il faut noter qu'un certain nombre de lignes ou pointillés, en hélice ou longitudinalement n'ont pas de signification géométrique mais qu'elles résultent du mode de dessin par CAO et qu'elles n'ont été conservées que pour une meilleure lisibilité des surfaces et volumes.

Un trièdre Ox,y,z repère le mandrin 6 d'axe Ox. Le mandrin 6 comporte une partie cylindrique 8 dont le diamètre est voisin du diamètre intérieur du tube 2 (figure 1). La gorge 11 a pour origine la ligne 10 et comporte un peu plus de deux pas d'hélice sur le mandrin. L'extrémité de la partie cylindrique 8 est usinée selon un congé 9 afin que cette partie qui pénètre dans le tube non encore formé soit en contact avec la surface intérieure du tube en procurant le moins de friction possible. En effet, la partie 8 sert de guidage axial du tube sur le mandrin et réciproquement, mais le tube se raccourcit sensiblement à la suite des déformations radiales procurées par le champ électromagnétique de la bobine. On peut supposer qu'un tel raccourcissement n'est pas uniformément régulier sur la circonférence si le taux de déformation radiale est différemment réparti sur la circonférence. Le tube peut alors se raccourcir tout en se désaxant légèrement. La forme arrondie 9 du cylindre 8 peut limiter les blocages éventuels du tube sur le mandrin quand le tube se désaxe ainsi.

La figure 3 montre un exemple d'une trace d'ondulation définie par un pas p= 37,2 mm, une hauteur h de l'ondulation h=11,8 mm, le creux ayant un rayon rb=13 mm, le sommet ayant un rayon ra=7,5 mm, le raccordement des creux et sommets se faisant tangentiellement, l'orthogonale à la tangente des deux cercles de rayon ra et rb faisant un angle de 25° par rapport à l'axe du tube.

Un tel exemple d'ondulation a été déterminé de façon telle que le taux de déformation serait théoriquement de 25%, si le tube ne se raccourcissait pas.

Bien entendu la présente invention ne se limite pas à ce profil, des profils équivalents pour d'autres tubes ondulés pourront être obtenus avec la méthode et le dispositif décrit ici.

La figure 4 est une vue de dessus du mandrin 6 selon la flèche 7 (figure 2), c'est-à-dire que les contours ondulés représentés sur la figure 4 sont ceux de l'intersection du plan Oxy avec le mandrin. La ligne 11 est le point de départ de la gorge hélicoïdale qui ici effectue un peu plus de deux pas pour déboucher dans la zone 12 du mandrin. La ligne 13, diamétralement opposée au point d'origine 11 de la gorge représente la forme de la gorge telle qu'elle se poursuit hélicoïdalement jusqu'en 12. En 11, on remarque que le fond de gorge est cylindrique. La gorge est approfondie régulièrement sur la demi-circonférence comprise entre 11 et 13. Par contre, à partir de 13, la gorge a un profil constant jusqu'à l'extrémité du mandrin. Sur la figure 4, on a représenté le tube 2, non formé, positionné jusqu'au point référencé 14 du mandrin. La bobine 1 entoure l'extrémité du tube 2.

Les figures 5 et 6 représentent les sections du mandrin selon les plans Oxu et Oxv référencés sur la figure 2. La figure 5 représente la section du mandrin selon le plan Oxu incliné à 60° par rapport au plan Oxy. La ligne 15 montre le profil de la gorge dans ce plan, profil assez peu profond. La figure 6 représente la section du mandrin selon le plan Oxv incliné à 60° par rapport au plan Oxu. La ligne 16 montre le profil de la gorge dans ce plan, profil moins profond que le profil final, mais cependant assez proche. Il faut noter que les profils diamétralement opposés à la gorge de profondeur croissante sont raccordés à droite sur une partie cylindrique du mandrin. Cette forme est avantageuse car elle favorise le raccourcissement du tube. Cette fonction sera explicité plus en détail ci-après.

### Opérations :

La figure 4 représente la première étape de formage électromagnétique sur un tube 2 entièrement cylindrique. L'amenée du tube et son positionnement se fait par des moyens conventionnels. La bobine 1 et le mandrin 6 sont liés, par exemple par un bâti et un axe qui porte le mandrin, ledit axe ayant une certaine longueur qui permettra la pénétration ou l'extraction du mandrin par rapport au tube au fur et à mesure du formage et la bobine est ainsi liée au mandrin afin qu'elle reste dans le même plan radial.

Le tube 2 amené jusqu'au point 14 du mandrin recouvre plusieurs zones, en partant de la droite du mandrin : une partie cylindrique, un demi-pas de la gorge de profondeur croissante sur un demi-tour, une certaine portion de gorge ayant le profil final. Au premier "tir" ou activation de la bobine, le tube 2 est plaqué sur le mandrin en épousant sa forme, c'est-à-dire : une gorge à profondeur variable et une gorge à profil final. Ce premier tir ne pose pas de problème d'allongement de la matière car aucune déformation préalable ne bloque la possibilité de déplacement du tube longitudinalement, que ce soit par la droite ou la gauche en se référant à la figure 4.

Après ce premier tir, le mandrin ne peut plus être déplacé par rapport au tube qu'en rotation, selon le filetage que représente l'amorce de gorge. En faisant tourner le mandrin, ici dans le sens inverse des aiguilles d'une montre puisque l'hélice est à droite, tout en bloquant la rotation du tube autour de son axe, le mandrin est reculé vers la droite d'une distance en relation directe avec l'angle de rotation et le pas de l'hélice. Par exemple, une rotation d'un demi-tour fera reculer le mandrin d'un demi-pas. On suppose que dans l'exemple illustré sur la figure 4, on effectue un demi-tour de dévissage à partir de la droite du mandrin dans le tube. Cela a pour conséquence que la partie préalablement partiellement formée va se trouver en face d'une partie de la gorge à profil final, qu'une partie cylindrique du tube va se trouver en face de la gorge à profondeur croissante et que la partie du tube formé selon la gorge de profil final est déplacée dans une portion de gorge de même profil sur le mandrin. Cette dernière partie sert également de guidage de vissage du mandrin dans le tube.

Au deuxième tir, seul deux modes de déformation ont lieu : la partie cylindrique du tube qui se trouve en face de la gorge à profondeur croissante se déforme partiellement et la partie du tube préalablement partiellement déformée se forme à la suite du deuxième tir à la forme finale de la gorge en face de laquelle cette partie se trouve.

La déformation du tube se poursuit en répétant cette deuxième étape.

Comme cela a été décrit auparavant, un des objets de l'invention est d'éviter le blocage des déplacements longitudinaux du tube afin qu'il n'y ait pas ou peu d'allongement de la matière par suite du formage et que celui-ci se fasse par déplacement de matière et raccourcissement du tube. On remarque que lors du deuxième tir (et des suivants également) le tube est cylindrique à droite de chaque partie formée ce qui laisse le tube libre d'épouser les formes du mandrin correspondantes préférentiellement par déplacement plutôt que par allongement. Pour respecter cette condition, il faut théoriquement que la deuxième étape avant le deuxième tir (et les étapes suivantes) se fasse avec une rotation du mandrin d'un angle au plus égal à 360°-i, i étant l'angle correspondant à la longueur de la gorge de profondeur croissante. L'optimisation de l'invention pourra porter sur l'adaptation dudit angle i, de la forme de la gorge et de la partie à profondeur croissante, de l'angle de rotation du mandrin de façon à notamment :
- obtenir un procédé de fabrication le plus rapide,
- obtenir une friction minimale entre le mandrin et le tube formé,
- obtenir un formage avec diminution de l'épaisseur du tube la plus faible possible.

L'adaptation doit tenir compte également de la géométrie du tube et de son matériau.

Pour faciliter le déplacement du tube par vissage du mandrin, on peut intercaler entre le tube et le mandrin, avant le tir, des produits lubrifiants ou équivalents. Ces produits peuvent être injectés dans l'espace annulaire par le moyen d'orifices débouchant en fond de gorge du mandrin.

L'invention ne se limite pas à l'exemple décrit ici, d'autres applications peuvent être mises en oeuvre. En particulier, dans le cas de tube fabriqué à partir de matériau mauvais conducteur, la méthode de formage par électromagnétisme peut ne pas s'appliquer. On pourra dans ce cas intercaler entre le tube mauvais conducteur de l'électricité et la bobine, un tube bon conducteur de façon à ce que la déformation de ce tube, appelé propulseur dans la profession, entraîne la déformation du tube mauvais ou pas conducteur.

Les portions de tube ondulé fabriquées dans la limite de la pénétration du mandrin dans le tube, celles-ci peuvent être soudées entre elles pour former un tube continu de plus grande longueur.

## Revendications

1. Méthode de formage d'un tube métallique par électromagnétisme, qui comporte les étapes suivantes :
- on place une portion de longueur d'un tube métallique (2) entre des moyens de création d'un champ magnétique (1) et des moyens de formage (4), lesdits moyens de formage étant à l'intérieur de ladite portion de tube et lesdits moyens de création d'un champ magnétique entourant la surface extérieure du tube, **caractérisée en ce que** le tube est déformé selon une gorge ou un bossage en forme d'hélice autour de l'axe du tube,
- on active électriquement les moyens de création d'un champ magnétique pour créer une énergie de déformation de ladite portion (5) qui plaque les parois dudit tube sur lesdits moyens de formage,
- on déplace longitudinalement lesdits moyens de création d'un champ magnétique et lesdits moyens de formage pour les placer sur une autre portion de longueur du tube non déformée, par une rotation desdits moyens de formage autour de l'axe du tube.

2. Méthode selon la revendication 1, **caractérisée en ce qu'**une première activation des moyens de création d'un champ magnétique déforme partiellement le tube sur une portion de circonférence du tube par rapport à la déformation finale désirée, **en ce qu'**après avoir déplacé les moyens de formage par une rotation, une deuxième activation termine la déformation sur au moins une partie de ladite portion partiellement déformée.

3. Méthode selon l'une des revendications précédentes, **caractérisée en ce que** ledit tube métallique comporte au moins un tube en matériau non déformable par magnétoformage et un tube adapté à être déformé par magnétoformage, ledit tube déformable étant intercalé entre le tube non déformable et les moyens de création d'un champ magnétique.

4. Dispositif de formage d'un tube métallique par électromagnétisme comportant des moyens de création d'un champ électromagnétique et des moyens de formage, dans lequel le tube est placé entre les moyens de création d'un champ électromagnétique et les moyens de formage, et comportent des moyens de déplacement du tube relativement aux moyens de création d'un champ électromagnétique et aux moyens de formage longitudinalement selon l'axe du tube afin de déformer le tube pas à pas, lesdits moyens de formage comportant un mandrin dont le diamètre extérieur est légèrement inférieur au diamètre intérieur dudit tube, ledit mandrin comportant sur sa surface extérieure une gorge hélicoïdale, **caractérisé en ce qu'**il comporte des moyens de déplacement du tube longitudinalement par rapport au mandrin comportant des moyens de rotation dudit mandrin par rapport au tube et **en ce que** les moyens de création d'un champ électromagnétique comportent des moyens de liaison avec le mandrin afin que leurs positions respectives restent fixes transversalement au tube.

5. Dispositif selon la revendication 4, **caractérisé en ce que** la gorge a une profondeur nulle à son point de départ et s'approfondit sensiblement régulièrement sur une portion de longueur d'hélice inférieure à la longueur correspondante à environ un pas jusqu'à atteindre la profondeur correspondant à la forme constante de ladite gorge qui se continue en hélice.

6. Dispositif selon l'une des revendications 4 à 5, **caractérisé en ce que** du côté de l'origine de la gorge, la surface cylindrique du mandrin a une longueur déterminée afin de centrer convenablement le tube sur le mandrin tout en ne bloquant pas le tube lorsqu'il est soumis à des déformations différentielles en axial résultantes des taux de déformations différents en radial.

7. Dispositif selon la revendication 6, **caractérisé en ce que** l'extrémité du mandrin, côté origine de la gorge, est chanfreiné ou comporté un congé de fort rayon.

## Claims

1. Method for forming a metal pipe by electromagnetism, which includes the following steps:
- a portion of length of a metal pipe (2) is placed between means for creation of a magnetic field (1) and forming means (4), the said forming means being inside the said portion of pipe and the said means for creation of a magnetic field surrounding the outer surface of the pipe, **characterised by** the fact that the pipe is deformed in accordance with a groove or a protuberance of helical form about the axis of the pipe,
- the means for creation of a magnetic field are electrically actuated to create an energy to deform the said portion (5) which presses the walls of the said pipe onto the said forming means,
- the said means for creation of a magnetic field and the said forming means are displaced longitudinally to place them over another non-deformed portion of pipe length, by a rotation of the said forming means about the axis of the pipe.

2. Method as described in claim 1, **characterised by** the fact that a first activation of the means for creation of a magnetic field partially deforms the pipe over a portion of pipe circumference relative to the final deforming required, and by the fact that after having displaced the forming means by one rotation, a second activation completes the deformation over at least a part of the said partially deformed portion.

3. Method as described in one of the preceding claims, **characterised by** the fact that the said metal pipe includes at least one pipe made of material not deformable by magnetoforming and a pipe suitable to be deformed by magnetoforming, the said deformable pipe being inserted between the non-deformable pipe and the means for creation of a magnetic field.

4. Device for forming a metal pipe by electromagnetism including means for creation of an electromagnetic field and forming means, in which the pipe is placed between the means for creation of an electromagnetic field and the forming means, and including means for displacement of the pipe relatively to the means for creation of an electromagnetic field and to the forming means longitudinally along the axis of the pipe in order to deform the pipe in steps, the said forming means including a mandrel the outer diameter of which is slightly less than the inner diameter of the said pipe, the said mandrel including on its outer surface a helicoidal groove, **characterised by** the fact that it includes means for displacement of the pipe relative to the mandrel including means for rotation of the said mandrel relative to the pipe and by the fact that the means for creation of an electromagnetic field include means for connection to the mandrel so that their respective positions remain fixed transversally of the pipe.

5. Device as described in claim 4, **characterised by** the fact that the groove has zero depth at its starting point and deepens substantially regularly over a portion of length of helix smaller than the length corresponding to approximately one pitch until it reaches the depth corresponding to the permanent form of the said groove which continues in a helix.

6. Device as described in one of claims 4 to 5, **characterised by** the fact that on the side of the start of the groove, the cylindrical surface of the mandrel has a length determined so as to suitably centre the pipe on the mandrel while not locking the pipe when it is subjected to differential axial deformings resulting from different amounts of radial deformings.

7. Device as described in claim 6, **characterised by** the fact that the end of the mandrel, on the side of the start of the groove, is bevelled or includes a bend of large radius.

## Patentansprüche

1. Verfahren zum Umformen eines metallischen Rohres durch Elektromagnetismus, die folgenden Stufen umfassend:
- man bringt eine Länge eines metallischen Rohres (2) zwischen Mittel zur Erzeugung eines magnetischen Feldes (1) und Umformmittel (4) ein, wobei diese Umformmittel im Inneren dieses Rohrstücks sich befinden und diese Mittel zur Erzeugung eines magnetischen Feldes die Außenfläche des Rohres umgeben, **dadurch gekennzeichnet, dass** das Rohr gemäß einer nutartigen Vertiefung oder einer Erhebung in Spiral- oder Wendelform um die Achse des Rohres geformt wird,
- man aktiviert elektrisch die Mittel zur Erzeugung eines magnetischen Feldes zur Erzeugung einer Verformungsenergie dieses Teiles (5), wodurch die Wandungen dieses Rohres an diese Formmittel angelegt werden,
- man ordnet in Längsrichtung diese Mittel zur Erzeugung eines magnetischen Feldes sowie diese Mittel zur Umformung an, um sie an einem anderen Längenstück des nicht verformten Rohres anzusetzen, und zwar durch eine Drehung dieser Umformmittel um die Achse des Rohres.

2. Verfahren nach Anspruch 1, **dadurch gekennzeichnet, dass** eine erste Aktivierung der Mittel zur Erzeugung eines magnetischen Feldes teilweise das Rohr über einen Umfangsteil des Rohres, bezogen auf die gewünschte endgültige Verformung, verformt, dass nach Verschiebung oder Bewegung der Umformmittel durch eine Rotation eine zweite Aktivierung die Verformung über wenigstens einem Teil dieses partiell verformten Rohrstücks beendet.

3. Verfahren nach einem der vorhergehenden Ansprüche, **dadurch gekennzeichnet, dass** dieses metallische Rohr wenigstens ein Rohr aus einem durch magnetische Formung nicht formbaren Material und ein Rohr umfasst, das so ausgelegt ist, dass es durch Magnetformung verformt werden kann, wobei dieses verformbare Rohr zwischengeschaltet ist zwischen das nicht verformbare Rohr und die Mittel zur Erzeugung eines magnetischen Feldes.

4. Vorrichtung zur Umformung eines metallischen Rohres durch Elektromagnetismus, Mittel zur Erzeugung eines elektromagnetischen Feldes sowie Mittel zur Umformung umfassend, wobei das Rohr zwischen die Mittel zur Erzeugung eines elektromagnetischen Feldes und die Formmittel angeordnet wird und wobei Mittel zur Verschiebung oder Bewegung dieses Rohres relativ zu den Mitteln zur Erzeugung eines elektromagnetischen Feldes und den Formmitteln in Längsrichtung gemäß der Achse des Rohres zur schrittweisen Verformung des Rohres angeordnet sind, wobei diese Formmittel einen Dorn umfassen, dessen Außendurchmesser geringfügig kleiner als der Innendurchmesser dieses Rohres ist, dieser Dorn auf seiner Außenfläche eine spiral- oder wendeiförmige Nut aufweist, **dadurch gekennzeichnet, dass** sie Mittel zur Bewegung oder Verschiebung des Rohres in Längsrichtung, bezogen auf den Dorn, umfasst und Mittel zur Drehung dieses Dorns bezüglich des Rohres aufweist, und dass die Mittel zur Erzeugung eines elektromagnetischen Feldes Mittel zur Verbindung mit dem Dorn umfassen, damit ihre jeweiligen Positionen fest quer zum Rohr verbleiben.

5. Vorrichtung nach Anspruch 4, **dadurch gekennzeichnet, dass** die Nut oder Vertiefung eine Tiefe gleich null an ihrem Ausgangspunkt hat und sich im wesentlichen regelmäßig über einen Teil der Wendel- oder Schraubenlänge vertieft, die geringer als die entsprechende Länge um etwa einen Schritt ist, bis die Tiefe entsprechend der konstanten Form dieser Nut, die wendel- oder schraubenförmig sich fortsetzt, erreicht ist.

6. Vorrichtung nach einem der Ansprüche 4 bis 5, **dadurch gekennzeichnet, dass** auf der Seite des Nutursprungs die Zylinderfläche des Dorns eine bestimmte Länge hat, damit in zweckmäßiger Weise das Rohr auf dem Dorn zentriert wird und dabei das Rohr nicht blockiert wird, wenn es Differentialaxialverformungen ausgesetzt ist, die aus in Radialrichtung unterschiedlichen Verformungsgraden resultieren.

7. Vorrichtung nach Anspruch 6, **dadurch gekennzeichnet, dass** das Ende des Dorns auf der Anfangsseite der Nut abgeschrägt ist und eine Auskehlung großen Radius' umfasst.
